# EUROPÄISCHE PATENTSCHRIFT

(11) **EP 1 081 280 B1**
(45) Veröffentlichungstag und Bekanntmachung des Hinweises auf die Patenterteilung: **10.03.2004**
(21) Anmeldenummer: 00117498.6
(22) Anmeldetag: 12.08.2000
(51) Int. Cl.: D21G 1/00

(54) **Verfahren und Vorrichtung zum Voreinstellen eines Kalanders**
Method and device for presetting a calender
Procédé et dispositif pour préréglage d'une calandre

(30) Priorität: 27.08.1999 DE 19940664
(43) Veröffentlichungstag der Anmeldung: 07.03.2001
(73) Patentinhaber: Voith Paper Patent GmbH, 89522 Heidenheim (DE)
(72) Erfinder: Kayser, Franz, 47608 Geldern (DE)
(74) Vertreter: Knoblauch, Andreas, Dr.-Ing.

(56) Entgegenhaltungen:
- DE-A- 3 338 625
- US-A- 4 989 431

## Beschreibung

Die Erfindung bezieht sich auf ein Verfahren zum Voreinstellen eines Kalanders für Papier, Pappe u.dgl., mit einem Stapel aus einer als Biegeeinstellwalze ausgebildeten Unterwalze, deren drehfest gehaltener Träger mittels an den Enden angreifender externer Stützvorrichtungen in Stapelrichtung anhebbar und deren mittels interner Stützvorrichtungen am Träger abgestützter Mantel über seine gesamte Länge in Stapelrichtung verstellbar ist, mindestens einer in Stapelrichtung verstellbaren Mittelwalze und einer als Biegeeinstellwalze ausgebildeten Oberwalze, deren Träger an seinen Enden ortsfest gehalten und deren mittels interner Stützvorrichtungen am Träger abgestützter Mantel an seinen Enden auf dem Träger gelagert ist, sowie auf einen Kalander zur Durchführung dieses Verfahrens.

Kalander, wie sie derzeit auf dem Markt sind, müssen kalibriert oder voreingestellt werden, bevor sie gezielt belastet werden. Durch die Kalibrierung möchte man erreichen, daß sich zwischen den Walzen jeweils ein "gerader" Nip ergibt, d.h. daß die Walzen über die gesamte Kalanderbreite unter gleichem Druck aneinander anliegen, also eine gleichmäßige Streckenlast vorhanden ist.

Bisher ist man so vorgegangen, daß man eine Last aus dem Innendruck in der Oberwalze, dem Oberwalzenmantel-Gewicht, dem Mittelwalzen-Gewicht, dem Unterwalzenmantel-Gewicht und eventuellen Reibungswerten im Kalander bestimmt und hieraus die den externen und internen Stützvorrichtungen zuzuführenden Drücke berechnet hat. Die Richtigkeit der Einstellung kann dann durch eine Nipabdruckmessung mit Hilfe von NCR-Papier überprüft werden. Dieser Vorgang ist mühsam und zeitraubend, weil schon geringfügige Abweichungen der tatsächlichen Größen von den Rechengrößen zu Streckenlastabweichungen führen. Und bei Korrekturen aufgrund von Nipabdruckmessungen ist man nie ganz sicher, ob die Drücke insgesamt verändert werden sollten oder ob eine Zonenkorrektur vorgenommen werden muß. Außerdem ist der Vorgang auch gefährlich, weil das NCR-Papier von Hand in den Nip eingeschoben werden muß.

Der Erfindung liegt die Aufgabe zugrunde, die Voreinstellung oder Kalibrierung des Kalanders zu vereinfachen.

Diese Aufgabe wird durch die Merkmale des Anspruchs 1 gelöst.

Geht man nämlich von einem Kalander aus, dessen Oberwalze eine Biegeeinstellwalze ohne Mantelhub und dessen Unterwalze eine Biegeeinstellwalze mit Mantelhub ist, wobei die Träger der Oberwalze ortsfest gehalten und die Träger der Unterwalze durch externe Stützvorrichtungen höhenverstellbar sind, kann man die Voreinstellung auf sehr einfache Weise vornehmen. Weil der Mantel der Unterwalze in Folge seiner Belastung einem Zylinder mit horizontaler Achse entspricht und diese Form aufgrund der Druck-Nachführung während des Schließens der Nips beibehält, ergibt sich im Augenblick des vollständigen Schließens des obersten Nips ein Mantel der Oberwalze, der ebenfalls die Form eines Zylinders mit horizontaler Achse hat. Daher erhält man im gesamten Walzenstapel gerade Nips. Die in diesem Augenblick wirksamen Drücke entsprechen der Grundeinstellung, auf die aufbauend die betrieblichen Druckwerte eingestellt werden können.

Hinzu kommt, daß der oberste Nip zunächst in der Mitte und dann fortschreitend zu beiden Seiten hin geschlossen wird. Es brauchen daher lediglich die Schließzustände des Nips an einem oder beiden Enden beobachtet zu werden, was eine sehr genaue Einstellung ermöglicht.

Mit diesem Verfahren kann bei der Inbetriebnahme des Kalanders oder bei Veränderung der Lasten (z.B. bei einem Walzenwechel) der Kalander durch ein einmaliges Schließen in seinen Ober- und Unterwalzendrücken kalibriert werden.

Durch die Nachführung des Drucks gemäß Anspruch 2 behalten Träger und Mantel der Unterwalze ihre Zuordnung zueinander.

Das Schließen des obersten Nips kann nicht nur dadurch bewirkt werden, daß die externen oder internen Stützvorrichtungen der Unterwalze mit einem ansteigenden Druck belastet werden, sondern gemäß Anspruch 3 auch durch Absenken der den internen Stützvorrichtungen der Oberwalze zugeführten gleichen Drücke.

Die Zufuhr jeweils gleichen Drucks gemäß Anspruch 4 gibt die besten Resultate.

Gemäß Anspruch 5 läßt sich der Kalibriervorgang auch automatisch durchführen.

Besonders günstig ist die optische Erfassung des Nip-Schließens gemäß Anspruch 6.

Für die Nachführung der Unterwalze empfehlen sich die Maßnahmen des Anspruchs 7.

Gemäß Anspruch 8 können in üblicher Weise auch die überhängenden Gewichte der Mittelwellen kompensiert werden.

Ein Kalander zur Durchführung des erfindungsgemäßen Verfahrens ist durch die Merkmale des Anspruchs 9 gekennzeichnet. Die Meßvorrichtung befindet sich genau an der Stelle, an der der oberste Nip zum Schluß schließt, so daß eine sehr genaue Feststellung des Schließ-Augenblicks möglich ist.

Hierbei hat sich insbesondere eine optische Meßvorrichtung nach Anspruch 10 bewährt.

Insbesondere kann die Meßvorrichtung eine Lichtschranke nach Anspruch 11 aufweisen.

Eine Registriereinrichtung nach Anspruch 12 ist empfehlenswert, um die Grundeinstellung automatisch zu dokumentieren.

Anspruch 13 bezieht sich auf eine günstige Anordnung zur Nachführung der Unterwalze.

Die Erfindung wird im folgenden anhand eines bevorzugten Ausführungsbeispiels in Verbindung mit der Zeichnung näher beschrieben. Hierin zeigen:
- Fig. 1: eine schematische Darstellung eines erfindungsgemäß verwendbaren Kalanders und
- Fig. 2: ein Schaltbild zu dessen Druckversorgung.

Der in Fig. 1 veranschaulichte Kalander weist einen vertikalen Walzenstapel 1 auf, der durch eine Oberwalze 2, eine Mittelwalze 3 und eine Unterwalze 4 gebildet ist. Die Oberwalze 2 weist einen Träger 5 auf, der an seinen Enden in ortsfesten Lagern 6 und 7 drehfest gehalten ist, sowie einen Mantel 8, der mit seinen Enden über Lager 9 und 10 drehbar auf dem Träger 5 gelagert und außerdem durch interne hydraulische Stützvorrichtungen 11, dargestellt durch Druckpfeile, am Träger 5 abgestützt ist. Es handelt sich daher um eine Biegeeinstellwalze ohne Mantelhub.

Die Mittelwalze 3 ist höhenverstellbar und kann beispielsweise an Hebeln gelagert sein. Die Absenkbewegung ist durch bekannte, nicht veranschaulichte Anschläge, z.B. an Hängespindeln, begrenzt.

Die Unterwalze 4 weist einen Träger 12 auf, der an beiden Enden durch eine externe hydraulische Stützvorrichtung 13 höhenverstellbar und drehfest abgestützt ist. Ein Mantel 14 ist über interne hydraulische Stützvorrichtungen 15, dargestellt durch Druckpfeile, am Träger 12 abgestützt und relativ zu ihm in Vertikalrichtung verstellbar. Die Unterwalze 4 ist daher eine Biegeeinstellwalze mit Mantelhub.

Eine Regelvorrichtung 16 weist an beiden Enden des Trägers eine Meßvorrichtung 17 auf, die den Abstand des Mantelendes vom Träger 12 feststellt, und sorgt dafür, daß dieser Abstand konstant gehalten wird.

Zwischen der Oberwalze 1 und der Mittelwalze 3 befindet sich ein Nip 18, zwischen der Mittelwalze 3 und der Unterwalze 4 ein Nip 19. Den beiden Enden des Nips 18 ist jeweils eine Meßvorrichtung 20 und 21 zugeordnet, die ein Schließsignal S in dem Augenblick abgibt, in dem der Nip 18 vollständig geschlossen ist. Diese Meßvorrichtungen sind als Lichtschranke ausgebildet, deren Lichtstrahl 22 im Schließaugenblick unterbrochen wird, so daß das Schließsignal S auftritt.

Das Schaltbild der Fig. 2 zeigt eine drei Pumpen aufweisende hydraulische Druckquelle 23, die eine erste Steuervorrichtung 24 für die den externen Stützvorrichtungen 13 zuzuführenden Drücke, eine zweite Steuervorrichtung 25 für die den internen Stützvorrichtungen 15 der Unterwalze zuzuführenden Drücke und eine dritte Steuervorrichtung 26 für die den internen Stützvorrichtungen 11 der Oberwalze 2 zuzuführenden Drücke auf. Den beiden Kolben-Zylinder-Einheiten der externen stützvorrichtung 13 werden gleiche Drücke zugeführt, die mittels des Eingangs 27 wählbar sind. Den einzelnen Elementen der internen Stützvorrichtung 15 werden gleiche Drücke zugeführt, die durch die Regelvorrichtung 16 vorgegeben sind, können aber im Betrieb auch über den Eingang 28 verändert werden. Den einzelnen Elementen der internen Stützvorrichtung 11 werden gleiche Drücke zugeführt, die über den Eingang 29 vorgegeben werden. Eine Registriervorrichtung 30 nimmt die den Stützvorrichtungen 11, 13 und 15 zugeführten Drücke auf, die in demjenigen Augenblick wirksam sind, in dem der oberste Nip 18 vollständig schließt. Zu diesem Zweck ist der Registriervorrichtung 30 ein Sperrglied 31 vorgeschaltet, das öffnet, wenn das Schließsignal S von den Meßvorrichtungen 20 bzw. 21 abgegeben wird.

Bei der Kalibrierung wird wie folgt vorgegangen: Ausgangspunkt ist ein Walzenstapel, bei dem sämtliche Nips offen sind. Zunächst wird die innere Stützvorrichtung 15 der Unterwalze mit einem solchen Druck versorgt, daß das Gewicht des Mantels 14 ausgeglichen wird und der Mantel 14 einen Zylinder mit horizontaler Achse bildet. Dann wird der Druck in der externen Stützvorrichtung 13 langsam gesteigert, wobei sich der Träger 12 nach oben bewegt und der Mantel 14 mit Hilfe der Regelvorrichtung 16 mitgeführt wird. Die zunächst durchhängende Mittelwalze 3 wird erst in der Mitte und dann über ihre gesamte Länge von der Unterwalze 4 kontaktiert. Dieser Vorgang wiederholt sich, wenn weitere Mittelwalzen vorhanden sind. Schließlich wird bei weiterhin ansteigendem Druck in der externen Stützvorrichtung 13 die Oberwalze 2 in der Mitte berührt. Nunmehr kann durch weiteren Anstieg des Drucks in der externen Stützvorrichtung 13 und/oder durch Absenken des Drucks in der internen Stützvorrichtung 11 der Nip 18 geschlossen werden, wobei der Schließvorgang von der Mitte nach beiden Seiten hin erfolgt. In dem Augenblick, in dem der Lichtstrahl 22 durch das Schließen der Nipenden unterbrochen wird, sorgt das Schließsignal S dafür, daß die so erreichten Druckwerte registriert werden und daher als Basis für die weitere Einstellung genutzt werden können.

Da am Ende des Kalibriervorganges alle Walzen genau horizontal verlaufen, ergeben sich überall gerade Nips, in denen über die gesamte Walzenbreite konstante Verhältnisse herrschen. Diese Verhältnisse bleiben auch erhalten, wenn nunmehr gleichmäßig Druckerhöhungen in den internen und/oder externen Stützvorrichtungen vorgenommen werden. Auch wenn sich eine zonenweise unterschiedliche Belastung als notwendig erweist, bilden die registrierten Druckwerte eine Bezugsbasis.

Die Zeichnungen sind schematisch dargestellt. Die internen und externen Stützvorrichtungen können eine übliche Bauform haben. Die Mittelwalze kann in bekannter Weise mit Mitteln zum Kompensieren überhängender Gewichte ausgestattet sein. Die beschriebene Vorgehensweise eignet sich auch für Kalander, deren Stapel zur Vertikalen geneigt sind.

## Patentansprüche

1. Verfahren zum Voreinstellen eines Kalanders für Papier, Pappe u.dgl., mit einem Stapel aus einer als Biegeeinstellwalze ausgebildeten Unterwalze, deren drehfest gehaltener Träger mittels an den Enden angreifender externer Stützvorrichtungen in Stapelrichtung anhebbar und deren mittels interner Stützvorrichtungen am Träger abgestützter Mantel über seine gesamte Länge in Stapelrichtung verstellbar ist, mindestens einer in Stapelrichtung verstellbaren Mittelwalze und einer als Biegeeinstellwalze ausgebildeten Oberwalze, deren Träger an seinen Enden ortsfest gehalten und deren mittels interner stützvorrichtungen am Träger abgestützter Mantel an seinen Enden auf dem Träger gelagert ist, **dadurch gekennzeichnet, daß** die internen Stützvorrichtungen (15) der Unterwalze (4) mit Druck derart belastet werden, daß der Mantel (14) der Unterwalze etwa einen Zylinder mit horizontaler Achse bildet, daß zum Schließen der Nips (18, 19) die externen Stützvorrichtungen (13) der Unterwalze (4) bzw. deren internen Stützvorrichtungen (15) mit einem ansteigenden Druck belastet werden und daß die im Augenblick des vollständigen Schließens des obersten Nips (18) in den externen und internen Stützvorrichtungen (12, 13, 15) wirksamen Drücke registriert werden.

2. Verfahren nach Anspruch 1, **dadurch gekennzeichnet, daß** der den einen stützvorrichtungen (15) der Unterwalze zugeführte Druck dem den anderen Stützvorrichtungen (13) zugeführten Druck nachgeführt wird,

3. Verfahren nach Anspruch 1 oder 2, **dadurch gekennzeichnet, daß** zum Schließen des obersten Nips (18) der den internen Stützvorrichtungen (11) der Oberwalze (2) zugeführte Druck abgesenkt wird.

4. Verfahren nach einem der Ansprüche 1 bis 3, **dadurch gekennzeichnet, daß** den zusammengehörigen internen und externen Stützvorrichtungen (11; 13; 15) jeweils etwa der gleiche Druck zugeführt wird.

5. Verfahren nach einem der Ansprüche 1 bis 4, **dadurch gekennzeichnet, daß** die Drücke automatisch so lange geändert werden, bis ein den Augenblick des vollständigen Schließens des obersten Nips (18) erfassendes Meßsignal (S) auftritt.

6. Verfahren nach einem der Ansprüche 1 bis 5, **dadurch gekennzeichnet, daß** der Augenblick des vollständigen Schließens des obersten Nips (18) optisch erfaßt wird.

7. Verfahren nach einem der Ansprüche 1 bis 6, **dadurch gekennzeichnet, daß** die den internen Stützvorrichtungen (15) der Unterwalze zugeführten Drücke so geändert werden, daß der Abstand der Mantelenden vom Träger (12) konstant bleibt.

8. Verfahren nach einem der Ansprüche 1 bis 7, **dadurch gekennzeichnet, daß** die überhängenden Gewichte der mindestens einen Mittelwalze (3) kompensiert werden.

9. Kalander für Papier, Pappe u.dgl. mit einem Stapel aus einer als Biegeeinstellwalze ausgebildeten Unterwalze, deren drehfest gehaltener Träger mittels an den Enden angreifender externer Stützvorrichtungen anhebbar und deren mittels interner Stützvorrichtungen in Stapelrichtung am Träger abgestützter Mantel über seine gesamte Länge in Stapelrichtung verstellbar ist, mindestens einer in Stapelrichtung verstellbaren Mittelwalze und einer als Biegeeinstellwalze ausgebildeten Oberwalze, deren Träger an seinen Enden ortsfest gehalten und deren mittels interner Stützvorrichtungen am Träger abgestützter Mantel an seinen Enden auf dem Träger gelagert ist, zur Durchführung des Verfahrens nach einem der Ansprüche 1 bis 8, **dadurch gekennzeichnet, daß** im Bereich mindestens des einen Endes des obersten Nips (18) eine Meßvorrichtung (20, 21) vorgesehen ist, die beim Schließen dieses Nipendes ein Schließsignal (S) abgibt.

10. Kalander nach Anspruch 9, **dadurch gekennzeichnet, daß** eine optische Meßvorrichtung (20, 21) vorgesehen ist.

11. Kalander nach Anspruch 10, **dadurch gekennzeichnet, daß** die Meßvorrichtung (20, 21) eine Lichtschranke aufweist, die beim Schließen des Nipendes (18) unterbrochen wird.

12. Kalander nach einem der Ansprüche 9 bis 11, **gekennzeichnet durch** eine Registriereinrichtung (30; die die beim Auftreten des Schließsignals (S) wirksamen, den externen und internen Stützvorrichtungen (11, 13, 15) zugeführten Drücke registriert.

13. Kalander nach einem der Ansprüche 9 bis 12, **dadurch gekennzeichnet, daß** eine Regelvorrichtung (16) für die den internen oder externen Stützvorrichtungen (15) der Unterwalze (4) zuzuführenden Drücke vorgesehen ist, die den Abstand der Mantelenden vom Träger (12) konstant hält.

## Claims

1. Method for presetting a calender for paper, paperboard and the like, having a stack comprising a bottom roll constructed as a controlled deflection roll, whose carrier, held fixed against rotation, can be raised in the stack direction by means of external supporting devices acting at the ends, and whose shell, supported on the carrier by means of internal supporting devices, can be adjusted in the stack direction over its entire length, at least one intermediate roll which can be adjusted in the stack direction, and a top roll constructed as a controlled deflection roll, whose carrier is held in a fixed position at its ends and whose shell, supported on the carrier by means of internal supporting devices, is mounted on the carrier at its ends, **characterized in that** the internal supporting devices (15) of the bottom roll (4) are loaded with pressure in such a way that the shell (14) of the bottom roll approximately forms a cylinder with a horizontal axis, **in that**, in order to close the nips (18, 19), the external supporting devices (13) of the bottom roll (4) and its internal supporting devices (15) are loaded with a rising pressure, and **in that** the pressures acting in the external and internal supporting devices (12, 13, 15) at the instant of complete closure of the topmost nip (18) are registered.

2. Method according to Claim 1, **characterized in that** the pressure supplied to the one supporting devices (15) of the bottom roll is tracked to the pressure supplied to the other supporting devices (13).

3. Method according to Claim 1 or 2, **characterized in that**, in order to close the topmost nip (18), the pressure supplied to the internal supporting devices (11) of the top roll (2) is lowered.

4. Method according to one of Claims 1 to 3, **characterized in that** in each case approximately the same pressure is supplied to the associated internal and external supporting devices (11; 13; 15).

5. Method according to one of Claims 1 to 4, **characterized in that** the pressures are automatically changed until a measured signal (S) that registers the instant of complete closure of the topmost nip (18) occurs.

6. Method according to one of Claims 1 to 5, **characterized in that** the instant of complete closure of the topmost nip (18) is registered optically.

7. Method according to one of Claims 1 to 6, **characterized in that** the pressures supplied to the internal supporting devices (15) of the bottom roll are changed in such a way that the distance of the ends of the shell from the carrier (12) remains constant.

8. Method according to one of Claims 1 to 7, **characterized in that** the overhanging weights of the at least one intermediate roll (3) are compensated for.

9. Calender for paper, paperboard and the like, having a stack comprising a bottom roll constructed as a controlled deflection roll, whose carrier, held fixed against rotation, can be raised in the stack direction by means of external supporting devices acting at the ends, and whose shell, supported on the carrier by means of internal supporting devices, can be adjusted in the stack direction over its entire length, at least one intermediate roll which can be adjusted in the stack direction, and a top roll constructed as a controlled deflection roll, whose carrier is held in a fixed position at its ends and whose shell, supported on the carrier by means of internal supporting devices, is mounted on the carrier at its ends, for carrying out the method according to one of Claims 1 to 8, **characterized in that**, in the region of at least one end of the topmost nip (18), a measuring device (20, 21) is provided, which outputs a closing signal (S) as this end of the nip closes.

10. Calender according to Claim 9, **characterized in that** an optical measuring device (20, 21) is provided.

11. Calender according to Claim 10, **characterized in that** the measuring device (20, 21) has a light barrier which is interrupted as the end of the nip (18) closes.

12. Calender according to one of Claims 9 to 11, **characterized by** a registering device (30) which registers the pressures, supplied to the external and internal supporting devices (11, 13, 15), which are effective when the closing signal (S) occurs.

13. Calender according to one of Claims 9 to 12, **characterized in that** a control device (16) is provided for the pressures to be supplied to the internal or external supporting devices (15) of the bottom roll (4), which control device (16) keeps the distance of the ends of the shell from the carrier (12) constant.

## Revendications

1. Procédé de préréglage d'une calandre à papier, carton et analogues, comprenant une pile constituée d'un cylindre inférieur conformé en cylindre de réglage à la flexion, dont le support, maintenu solidaire en rotation, peut être soulevé dans la direction d'empilage au moyen de dispositifs de soutien externes appliqués aux extrémités et dont la chemise soutenue sur le support au moyen de dispositifs de soutien internes peut être déplacée sur toute sa longueur dans la direction d'empilage, d'au moins un cylindre central déplaçable dans la direction d'empilage et d'un cylindre supérieur conformé en cylindre de réglage à la flexion, dont le support est maintenu solidaire en rotation à ses extrémités et dont la chemise soutenue sur le support au moyen de dispositifs de soutien internes est montée à ses extrémités sur le support, **caractérisé en ce que** les dispositifs de soutien internes (15) du cylindre inférieur (4) sont sollicités par une pression de sorte que la chemise (14) du cylindre inférieur forme plus ou moins un cylindre à axe horizontal, **en ce que**, pour la fermeture des intervalles de pincement (18, 19), les dispositifs de soutien externes (13) du cylindre inférieur (4) ou ses dispositifs de soutien internes (15) sont sollicités par une pression croissante et **en ce que** les pressions efficaces dans les dispositifs de soutien externes et internes (12, 13, 15) au moment de la fermeture complète de l'intervalle de pincement supérieur (18) sont enregistrées.

2. Procédé selon la revendication 1, **caractérisé en ce que** la pression appliquée aux premiers dispositifs de soutien (15) du cylindre inférieur est ajustée sur la pression appliquée aux autres dispositifs de soutien (13).

3. Procédé selon la revendication 1 ou 2, **caractérisé en ce que**, pour la fermeture de l'intervalle de pincement supérieur (18), on réduit la pression appliquée aux dispositifs de soutien internes (11) du cylindre supérieur (2).

4. Procédé selon l'une quelconque des revendications 1 à 3, **caractérisé en ce qu'**on applique, à chaque fois, plus ou moins la même pression aux dispositifs de soutien internes et externes conjoints (11; 13; 15).

5. Procédé selon l'une quelconque des revendications 1 à 4, **caractérisé en ce que** les pressions sont modifiées automatiquement jusqu'à ce qu'il apparaisse un signal de mesure (S) saisissant le moment de la fermeture complète de l'intervalle de pincement supérieur (18).

6. Procédé selon l'une quelconque des revendications 1 à 5, **caractérisé en ce que** le moment de la fermeture complète de l'intervalle de pincement supérieur (18) est saisi optiquement.

7. Procédé selon l'une quelconque des revendications 1 à 6, **caractérisé en ce que** les pressions appliquées aux dispositifs de soutien internes (15) du cylindre inférieur sont modifiées de sorte que la distance des extrémités de la chemise au support (12) reste constante.

8. Procédé selon l'une quelconque des revendications 1 à 7, **caractérisé en ce que** les poids en surplomb du au moins un cylindre central (3) sont compensés.

9. Calandre à papier, carton et analogues, comprenant une pile constituée d'un cylindre inférieur conformé en cylindre de réglage à la flexion, dont le support, maintenu solidaire en rotation, peut être soulevé dans la direction d'empilage au moyen de dispositifs de soutien externes appliqués aux extrémités et dont la chemise soutenue sur le support au moyen de dispositifs de soutien internes peut être déplacée sur toute sa longueur dans la direction d'empilage, d'au moins un cylindre central déplaçable dans la direction d'empilage et d'un cylindre supérieur conformé en cylindre de réglage à la flexion, dont le support est maintenu solidaire en rotation à ses extrémités et dont la chemise soutenue sur le support au moyen de dispositifs de soutien internes est montée à ses extrémités sur le support, pour la réalisation du procédé selon l'une quelconque des revendications 1 à 8, **caractérisée en ce que**, dans la zone d'au moins la première extrémité de l'intervalle de pincement supérieur (18), il est prévu un dispositif de mesure (20, 21), qui délivre un signal de fermeture (S) lors de la fermeture de cette extrémité de l'intervalle de pincement.

10. Calandre selon la revendication 9, **caractérisée en ce qu'**il est prévu un dispositif de mesure optique (20, 21).

11. Calandre selon la revendication 10, **caractérisée en ce que** le dispositif de mesure (20, 21) présente une barrière lumineuse, qui est interrompue lors de la fermeture de l'extrémité (18) de l'intervalle de pincement.

12. Calandre selon l'une quelconque des revendications 9 à 11, **caractérisée par** un dispositif d'enregistrement (30), qui enregistre les pressions appliquées aux dispositifs de soutien externes et internes (11, 13, 15) qui sont efficaces lors de l'apparition du signal de fermeture (S).

13. Calandre selon l'une quelconque des revendications 9 à 12, **caractérisée en ce qu'**il est prévu un dispositif de réglage (16) pour les pressions à appliquer aux dispositifs de soutien internes ou externes (15) du cylindre inférieur (4) pour maintenir constante la distance des extrémités de la chemise au support (12).
